# DEMANDE DE BREVET EUROPEEN

(11) **EP 0 586 277 A1**
(43) Date de publication de la demande: **09.03.1994**
(21) Numéro de dépôt: 93402061.1
(22) Date de dépôt: 16.08.1993
(51) Int. Cl.: B65D 73/00

(54) **Présentoir individuel pour objets comportant une partie de préhension**

(30) Priorité: 21.08.1992 FR 9210181
(71) Demandeur: PLASTO S.A., F-21304 Chenove Cédex (FR)
(72) Inventeur: Solivellas, Antoine, F-21610 Licey sur Vingeanne (FR)
(74) Mandataire: Levy, David

(57) **Abrégé**

Un présentoir est caractérisé en ce qu'il comprend au moins un logement (17) pour la partie de préhension et au moins un élément rabattable (2), susceptible de venir en contact partiellement avec la partie de préhension, ledit élément rabattable (2) étant muni d'un adhésif (5) sur la face (4) en regard avec la partie de préhension, de telle façon que cette dernière ne puisse être déplacée dans une quelconque direction, disposée dans le logement et en contact avec l'adhésif (5) de l'élément rabattable (2).

## Description

La présente invention concerne un présentoir individuel pour objets comportant une partie de préhension, généralement de forme allongée, telle que manche, et, plus particulièrement, pour des objets relativement légers tels que des pinceaux ou des rouleaux pour peinture.

De nombreux présentoirs existent déjà sur le marché. Généralement, les objets à la vente sont visibles à travers un emballage en plastique, du type thermorétractable, sur lequel il est porté des indications propres à l'objet exposé et souvent une étiquette d'identification dudit objet. L'emballage comprend un fond en un matériau rigide sur lequel sont indiqués les spécificités techniques et le mode d'utilisation ou opératoire de l'objet exposé à la vente.

Les inconvénients de tels présentoirs sont nombreux, parmi lesquels on peut citer leurs systèmes de fabrication compliqués et onéreux, la nécessité de prévoir et d'ajuster rigoureusement l'emplacement des inscriptions à l'impression de façon, lorsque l'objet est emballé, qu'elles apparaissent clairement au client potentiel.

Quel que soit le présentoir utilisé et à moins de le surdimensionner, ce qui implique une plus grande consommation du matériau constitutif et donc un surcoût de fabrication, l'emplacement réservé aux inscriptions est le plus souvent très réduit.

La présente invention a pour objet un présentoir qui soit simple à réaliser et d'un faible coût de fabrication, qui comporte suffisamment de surface utile pour recevoir les inscriptions nécessaires à l'utilisateur, et dans lequel, l'objet présenté ne puisse être déplacé dans une direction quelconque.

Le présentoir, selon l'invention, est caractérisé en ce qu'il comprend au moins un logement pour la partie de préhension et au moins un élément rabattable susceptible de venir en contact au moins partiellement avec la partie de préhension, ledit élément rabattable étant muni d'un adhésif sur la face en regard avec la partie de préhension, de telle façon que cette dernière ne puisse être déplacée dans une quelconque direction, une fois disposée dans le logement et en contact avec l'adhésif de l'élément rabattable.

D'autres avantages et caractéristiques apparaitront plus clairement à la lecture d'un mode de réalisation préféré de l'invention, ainsi que des dessins annexés sur lesquels :

la figure 1 est une vue en plan du flan à partir duquel est réalisé, par pliage, le présentoir selon l'invention.

La figure 2 est une vue du présentoir, à l'état replié mais avant fermeture et sans objet à présenter.

La figure 3 est une vue de face du présentoir d'un pinceau.

La figure 4 est une vue de face du présentoir replié, muni de moyens d'accrochage.

Le présentoir, selon un mode préféré de réalisation de l'invention, est obtenu à partir d'un flan 1, comprenant au moins un élément rabattable 2 autour d'une ligne de pliage ou de rabattement 3 et qui est muni sur la face interne 4 d'un adhésif 5, et un ensemble désigné par la référence 6, dans lequel est ménagé un évidement apte à recevoir un objet à présenter, tel qu'un pinceau 7, ainsi que cela est représenté sur la figure 3.

Dans l'exemple représenté sur la figure 1, le flan comprend une première partie 8 dont la face externe 9 visible sur les figures 3 et 4 est destinée à recevoir des inscriptions et/ou une étiquette d'identification de l'objet présenté. La première partie 8 est reliée par une ligne de pliage 11 à une deuxième partie dans laquelle est réalisé par pliage le long des lignes de pliage 12 à 16, un évidement en forme de triangle 17 (figure 2) dont la base est constituée par une partie centrale 18 et dont les deux autres côtés 19 et 20 sont constitués par les parties de flan 21 et 22. Les parties de flan 23 et 24 se replient au-dessus des parties de flan 21 et 22, de manière à rigidifier l'ensemble. Une troisième partie 25 qui est pliée autour de la ligne 16 vient se loger entre la face interne 26 de la partie centrale 18 et la première partie de flan 8 (figure 2).

L'évidement en forme de triangle 17 est à sommet ouvert, c'est-à-dire qu'un espace 27 est toujours ménagé entre les sommets des côtés 19 et 20, même si on les rabattait complètement sur la base 18.

Après pliage complet des diverses parties du flan, on obtient une configuration du type représenté sur la figure 2, dans laquelle l'élément rabattable 2 est situé au-dessus des côtés 19 et 20 de l'évidement 17 et de l'espace 27 ménagé entre lesdits sommets des côtés.

L'adhésif 5 qui est du type double face, présente une surface de collage telle qu'elle puisse venir en contact sur les faces externes des côtés 19 et 20, et sur une partie du manche du pinceau 7 qui a été introduite dans l'évidement 17. De cette manière, le manche du pinceau ne peut se déplacer dans une quelconque direction, coincé qu'il est par les côtés latéraux de l'évidement 17 et l'adhésif 5.

Une caractéristique du présentoir tel que décrit ci-dessus est de permettre l'usage, d'une part, de la face externe ou visible 9 du présentoir, aux fins de présentation et d'identification du pinceau 7 et, d'autre part, de la quasi totalité de la surface interne, visible sur la figure 1, du flan 1 pour indiquer les caractéristiques techniques de l'objet présenté, en l'occurrence le pinceau 7, ainsi que le mode d'emploi quand cela est nécessaire. Par ailleurs, une impression préalable de toutes ces informations est possible sans crainte d'un mauvais positionnement après insertion du pinceau 7 puisque les zones d'inscription sont parfaitement délimitées par les lignes de pliage et les bords extrêmes du flan 1.

Lorsque l'objet à présenter comporte une partie de préhension telle que le manche 7a du pinceau 7 et que ladite partie de préhension est munie de moyens d'accrochage, comme par exemple un orifice 28, le présentoir ne comprend pas de moyens spécifiques d'accrochage, ainsi que cela apparaît sur la figure 3.

Dans le cas inverse, par exemple pour la présentation d'un objet cylindrique, tel qu'un foret, où le corps constitue également la partie de préhension et qui ne peut être muni de moyens d'accrochage, alors on peut prévoir dans le flan 1, une partie 29 prolongeant, par exemple, la première partie 8 et munie d'un orifice 30, ainsi que cela est représenté sur la figure 4. Bien entendu, la partie d'accrochage peut être prévue sur une autre partie du flan, être simple ou double.

De même, la nature du matériau constituant le flan 1 peut être quelconque.

Enfin, la manière de former l'évidement 17 n'est pas limitée au mode de réalisation décrit ci-dessus.

## Revendications

1. Présentoir pour objets (7) comportant une partie de préhension, caractérisé en ce qu'il comprend au moins un logement (17) pour la partie de préhension et au moins un élément rabattable (2), susceptible de venir en contact partiellement avec la partie de préhension, ledit élément rabattable (2) étant muni d'un adhésif (5) sur la face (4) en regard avec la partie de préhension, de telle façon que cette dernière ne puisse être déplacée dans une quelconque direction, disposée dans le logement et en contact avec l'adhésif (5) de l'élément rabattable (2).

2. Présentoir selon la revendication 1, caractérisé en ce qu'il est obtenu à partir d'un flan (1) qui est replié le long de lignes de pliage (3, 11 à 16), de telle sorte à ménager un logement (17) de forme générale en triangle.

3. Présentoir selon la revendication 2, caractérisé en ce qu'il comprend une première partie (8), un élément rabattable (2) le long d'un bord (3) de ladite première partie, et pourvu d'un adhésif (5) sur la face interne (4) , une deuxième partie (18, 21 à 24) qui est repliée de façon à ménager un logement (17) pour la partie de préhension, ledit logement comportant une face (27) ouverte en partie, et une troisième partie (25) reliée au bord de la deuxième partie qui est opposé à celui qui est relié à ladite première partie, ladite troisième partie étant disposée, après pliage, entre la face interne de la première partie (8) et la face arrière du logement (17) , l'adhésif (5) de l'élément rabattable (2) étant appliqué, après rabattement, sur les parois externes du logement ainsi ménagé et sur la partie de préhension qui est en regard de la partie ouverte du logement.

4. Présentoir caractérisé en ce que l'adhésif (5) est double face.

5. Présentoir selon l'une quelconque des revendications 1 à 4, caractérisé en ce que la face externe visible (9) de la première partie (8) est susceptible de recevoir des inscriptions.

6. Présentoir selon l'une quelconque des revendications 1 à 5, caractérisé en ce qu'il comprend des moyens d'accrochage (30) à un support.

7. Présentoir selon la revendication 6, caractérisé en ce que les moyens d'accrochage (30) sont ménagés dans un prolongement (29) de la première partie (8).

8. Présentoir selon la revendication 6, caractérisé en ce que les moyens d'accrochage (29, 30) sont solidaires de l'élément rabattable (2).
